# EUROPÄISCHE PATENTSCHRIFT

(11) **EP 4 035 230 B1**
(45) Veröffentlichungstag und Bekanntmachung des Hinweises auf die Patenterteilung: **08.05.2024**
(21) Anmeldenummer: 20785909.1
(22) Anmeldetag: 17.09.2020
(51) Int. Cl.: H01R 13/506, H01R 13/514, H01R 4/18, H01R 13/424

(54) **VARIABLES STECKVERBINDERMODUL FÜR EINEN MODULAREN INDUSTRIESTECKVERBINDER**
VARIABLE PLUG CONNECTOR MODULE FOR A MODULAR INDUSTRIAL PLUG CONNECTOR
MODULE DE CONNECTEUR ENFICHABLE VARIABLE POUR UN CONNECTEUR ENFICHABLE INDUSTRIEL MODULAIRE

(30) Priorität: 25.09.2019 DE 102019125856
(43) Veröffentlichungstag der Anmeldung: 03.08.2022
(73) Patentinhaber: HARTING Electric Stiftung & Co. KG, 32339 Espelkamp (DE)
(72) Erfinder: GIESBRECHT, Peter, 32339 Espelkamp (DE); BEISCHER, Thomas, 32339 Espelkamp (DE)
(86) Internationale Anmeldenummer: PCT/DE2020/100806
(87) Internationale Veröffentlichungsnummer: WO 2021/058058

(56) Entgegenhaltungen:
- WO-A1-2018/142885
- FR-A1- 3 065 587
- US-A1- 2004 248 475

## Beschreibung

Die Erfindung geht aus von einem Steckverbindermodul für einen modularen Industriesteckverbinder nach der Gattung des unabhängigen Anspruchs 1.

Derartige Steckverbindermodule werden als Bestandteil eines Steckverbindermodularsystems benötigt, um einen Steckverbinder, insbesondere einen schweren Industriesteckverbinder, flexibel an bestimmte Anforderungen bezüglich der Signal- und Energieübertragung z.B. zwischen zwei elektrischen Geräten, anpassen zu können. Üblicherweise werden dazu Steckverbindermodule in entsprechende Halterahmen, die mitunter auch als Gelenkrahmen, Modulrahmen oder Modularrahmen bezeichnet werden, eingesetzt. Die Halterahmen dienen somit dazu, mehrere zueinander gleichartige und/oder auch unterschiedliche Steckverbindermodule aufzunehmen und diese sicher an einer Fläche und/oder einer Gerätewand und/oder in einem Steckverbindergehäuse o.ä. zu befestigen.

Die Steckverbindermodule besitzen in der Regel jeweils einen im Wesentlichen quaderförmigen Isolierkörper bzw. ein quaderförmiges Gehäuse. Diese Isolierköper bzw. Gehäuse können beispielsweise als Kontaktträger dienen und Kontakte verschiedenster Art aufnehmen und fixieren. Die Funktion eines dadurch gebildeten Steckverbinders ist also sehr flexibel. Es können z.B. pneumatische Module, optische Module, Module zur Übertragung elektrischer Energie und/oder elektrischer analoger und/oder digitaler Signale im jeweiligen Isolierkörper bzw. Gehäuse aufgenommen sein und so im Steckverbindermodularsystem Verwendung finden. Zunehmend übernehmen Steckverbindermodule auch mess- und datentechnische Aufgaben.

Optimalerweise werden Halterahmen verwendet, die aus zwei Rahmenhälften gebildet sind, die gelenkig miteinander verbunden sind. Die Steckverbindermodule sind mit an den Schmalseiten vorstehenden, etwa rechteckförmigen Halterungsmitteln, auch Fixiernasen genannt, versehen. In den Seitenteilen der Rahmenhälften sind als allseitig geschlossene Öffnungen ausgebildete Ausnehmungen vorgesehen, in die die Halterungsmittel beim Einfügen der Steckverbindermodule in den Halterahmen eintauchen. Zum Einfügen der Steckverbindermodule wird der Halterahmen aufgeklappt, d. h. geöffnet, wobei die Rahmenhälften um die Gelenke nur so weit aufgeklappt werden, dass die Steckverbindermodule eingesetzt werden können. Anschließend werden die Rahmenhälften zusammengekappt, d. h. der
Halterahmen wird geschlossen, wobei die Halterungsmittel in die Ausnehmungen gelangen und ein sicherer, formschlüssiger Halt der Steckverbindermodule in dem Halterahmen bewirkt wird.

### Stand der Technik

Im Stand der Technik sind besagte Steckverbindermodularsysteme mit derartigen Steckverbindermodulen unter Verwendung eines solchen Halterahmens, auch als Halterahmen, Modulrahmen, Gelenkrahmen oder Modulrahmen bekannt, in zahlreichen Druckschriften und Veröffentlichungen offenbart, auf Messen gezeigt und befinden sich häufig im industriellen Umfeld in Form von Schwerlaststeckverbindern im Einsatz. Beispielsweise werden sie in den Druckschriften DE 10 2013 106 279 A1, DE 10 2012 110 907 A1, DE 10 2012 107 270 A1, DE 20 2013 103 611 U1, EP 2 510 590 A1, EP 2 510 589 A1, DE 20 2011 050 643 U1, EP 0 860 906 A2, DE 29 601 998 U1, EP 1 353 412 A2, DE 10 2015 104 562 A1, EP 3 067 993 A1, EP 1 026 788 A1, EP 2 979 326 A1, EP 2 917 974 A1 beschrieben.

Aus der besagten Druckschrift EP 0 860 906 B1 ist ein Halterahmen in Form eines Gelenkrahmens zur Halterung von Steckverbindermodulen und zum Einbau in Steckverbindergehäuse oder zum Anschrauben an Wandflächen bekannt. Dabei sind die Steckverbindermodule in den Halterahmen eingesetzt. An den Steckverbindermodulen sind Halterungsmittel vorgesehen, die mit an gegenüberliegenden Seitenteilen des Halterahmens vorgesehenen Fenstern zusammenwirken, wobei die Fenster in Ausnehmungen bestehen, die als allseitig geschlossene Öffnungen in den Seitenteilen des Halterahmens ausgebildet sind.

Die Druckschrift DE 10 2015 114 703 A1 zeigt einen solchen Halterahmen. Der darin offenbarte Halterahmen weist zumindest ein Fixierungsmittel auf, über welches die Rahmenhälften in zwei Positionen, einer offenen Position und einer geschlossenen Position, zueinander fixierbar sind, was die Handhabung erheblich vereinfacht.

Für ein solches Steckverbindermodularsystem müssen eine Vielzahl unterschiedlicher Steckverbindermodule bereitgestellt werden, um den Kunden eine große Variabilität bereitstellen zu können. Die Gehäuse der einzelnen Steckverbindermodule sind allesamt unterschiedlich, was die Produktions- und Lagerkosten, insbesondere bei weniger stark nachgefragten Steckverbindermodulen, erhöht.

Das Deutsche Patent- und Markenamt hat in der Prioritätsanmeldung zu vorliegender Anmeldung den folgenden Stand der Technik recherchiert: DE 102017 123 331 B3, DE 10 2016 107 412 A1, DE 10 2016 116 926 A1 und DE 20 2010 009 199 U1.

Die WO 2018/142885 A1 zeigt einen Steckverbinder, der aus verschiedenen, teilweise miteinander verrastenden Bauteilen zusammengesetzt ist. Bei diesem Steckverbinder geht es darum eine gute Schirmanbindung der angeschlossenen Leiter zu erzeugen.

Die US 2004/248475 A1 zeigt einen einpoligen Steckverbinder, der insbesondere bei Airbags von Kraftfahrzeugen eingesetzt wird.

### Aufgabenstellung

Die Aufgabe der Erfindung besteht darin ein Steckverbindermodul vorzuschlagen, welches kostengünstig hergestellt werden kann.

Die Aufgabe wird durch den Gegenstand der unabhängigen Ansprüche gelöst.

Vorteilhafte Ausgestaltungen der Erfindung sind in den Unteransprüchen und der folgenden Beschreibung angegeben.

### Offenbarung der Erfindung

Die kostengünstige Herstellung des erfindungsgemäßen Steckverbindermoduls wird insbesondere dadurch erreicht, dass für unterschiedliche Steckverbindermodule gleiche Bauteile verwendet werden.

Das erfindungsgemäße Steckverbindermodul ist für den Einsatz in einem modularen Industriesteckverbinder vorgesehen. Dazu werden in der Regel mehrere Steckverbindermodule in einem oben erwähnten Halterahmen aneinandergereiht und der Halterahmen anschließend in ein Steckverbindergehäuse eingeschraubt.

Das Steckverbindermodul weist einen Basiskörper, eine Halteplatte und zumindest ein Kontaktelement auf. Das Steckverbindermodul kann auch mehrere Kontaktelemente umfassen. Wenn im Folgenden von einem Kontaktelement gesprochen wird, können die dabei erwähnten Merkmale gleichermaßen auf jeweils mehrere Kontaktelemente übertragen werden.

Das Kontaktelement weist einen Kontaktbereich und einen Kabelanschlussbereich auf. Der Kontaktbereich dient zur elektrischen Kontaktierung eines Kontaktelements eines Gegensteckverbinders. Hierbei wird in der Regel das bekannte Stift-/Buchsenprinzip verwendet. Der Kabelanschlussbereich des Kontaktelements ist zur elektrischen Kontaktierung von einem Leiter eines Kabels ausgestaltet. Hierbei wird beispielsweise die Crimptechnik eingesetzt. In diesem Fall weist der Kabelanschluss eine Öffnung auf, in welche ein abisolierter Endabschnitt des Leiters eingeführt und anschließend mithilfe einer Crimpzange festgequetscht wird.

In einer Ausführungsform weist der Basiskörper des Steckverbindermoduls zumindest eine in etwa zylinderförmige Öffnung, je nach Anzahl der vorhandenen Kontaktelemente, zur Aufnahme des Kontaktbereichs des Kontaktelements auf.

Über die Halteplatte wird das Kontaktelement im Steckverbindermodul gehalten. Die Halteplatte weist zumindest eine in etwa zylinderförmige Öffnung, je nach Anzahl der vorhandenen Kontaktelemente, zur Aufnahme des Kabelanschlussbereichs des Kontaktelements auf.

Erfindungsgemäß sind der Basiskörper und die Halteplatte miteinander reversibel verrastbar. Dadurch können die Einzelteile wiederverwendet und beispielsweise lediglich neue Kontaktelemente eingesetzt werden. Ein solches Steckverbindermodul hat insbesondere ökologische Vorteile. Zur reversiblen Verrastung weist die Halteplatte vorzugsweise Rastlaschen und der Basiskörper dazu korrespondierende Raststege auf. Eine solche Verrastung kann einfach erzeugt und werkzeuglos wieder gelöst werden.

In einer besonders vorteilhaften Ausführungsform der Erfindung handelt es sich beim Basiskörper immer um ein und dasselbe Bauteil, während für unterschiedliche Kontaktelemente unterschiedliche Halteplatten verwendet werden. Vorzugsweise weist eine Halteplatte eine zylinderförmige Öffnung mit einem Durchmesser von etwa 18 mm auf, während eine andere Halteplatte einen entsprechend größeren Durchmesser von etwa 22 mm aufweist. Die Kontaktbereiche der verwendeten Kontaktelemente sind als Stift- oder Buchsenkontakt jeweils identisch ausgestaltet, während die Kabelanschlussbereiche der Kontaktelemente variieren können. So kann der Basiskörper für im Anschlussbereich unterschiedliche Kontaktelemente identisch ausgeführt sein.

Erfindungsgemäß weist die Halteplatte Fixiernasen zur Fixierung des Steckverbindermoduls in einem Halterahmen für einen modularen Industriesteckverbinder auf. Das erfindungsgemäße Steckverbindermodul ist zur Übertragung hoher Ströme vorgesehen. Daher müssen die Kontaktelemente eine hohe Stromtragfähigkeit bereitstellen. Die Kontaktelemente sind entsprechend massiv ausgestaltet, so dass das Steckverbindermodul zwei Steckplätze im Halterahmen einnimmt.

Das Steckverbindermodul hat im Wesentlichen eine quaderförmige Grundform. Die Halteplatte weist an zwei gegenüberliegenden Seiten jeweils zwei der oben erwähnten Fixiernasen, zur Fixierung des Steckverbindermoduls in einem Halterahmen, auf.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Explosionszeichnung zwei verschiedener Steckverbindermodule und
- Fig. 2: eine Schnittdarstellung eines erfindungsgemäßen Steckverbindermoduls mit einem Stift- und einem Buchsenkontakt.

Die Figuren enthalten teilweise vereinfachte, schematische Darstellungen.

Zum Teil werden für gleiche, aber gegebenenfalls nicht identische Elemente identische Bezugszeichen verwendet. Verschiedene Ansichten gleicher Elemente könnten unterschiedlich skaliert sein.

Das hier vorgeschlagene Steckverbindermodul 1, 1' ist für einen modularen Industriesteckverbinder vorgesehen. Das Steckverbindermodul 1,1' besteht aus einem Basiskörper 2, 2', einer Halteplatte 3, 3' und zumindest einem Kontaktelement 4, 4', welches aus darstellerischen Gründen in Figur 1 nicht gezeigt ist.

Der Basiskörper 2 ist für ein Steckverbindermodul mit einem Buchsenkontaktelement ausgestaltet. Der Basiskörper 2, 2' kann wahlweise mit der Halteplatte 3, für Kontaktelemente 4, 4' mit einem Kabelanschlussbereich mit einem Querschnitt von 25 mm² bis zu 70 mm², oder mit einer Halteplatte 3', für Kontaktelemente 4, 4' mit einem Kabelanschlussbereich mit einem Querschnitt von 95 mm² bis zu 120 mm², ausgestattet werden. Die Permutationsmöglichkeiten von Basiskörper 2, 2' und Halteplatte 3, 3' werden durch die
Doppelpfeile 6, 6', 6", 6‴ symbolisiert. Das Kontaktelement 4, 4' wird beim Basiskörper 2, 2' in einer dafür vorgesehenen zylinderförmigen Öffnung 11 gelagert.

An der Halteplatte 3, 3' sind Rastlaschen 7 angeformt. Der
Basiskörper 2, 2' weist zu den Rastlaschen 7 korrespondierende Raststege 8 auf. Beim Verrasten von Basiskörper 2, 2' und
Halteplatte 3, 3' greifen die Raststege 8 in die zugehörigen Rastlaschen 7 ein. Die so entstandene Verrastung kann durch ein Heraushebeln der Rastarme 8 aus den Rastlaschen 7 leicht rückgängig gemacht werden.

Der Basiskörper 2, 2' und die Halteplatte 3, 3' bestehen jeweils aus Kunststoff und werden in einem Spritzgussprozess hergestellt.

Das Steckverbindermodul 1, 1' hat im Wesentlichen eine quaderförmige Grundform mit einem nahezu rechteckigen Querschnitt. Die
Halteplatte 3, 3' weist an zwei gegenüberliegenden Seiten jeweils zwei Fixiernasen 5, zur Fixierung des Steckverbindermoduls 1, 1' in einem Halterahmen (nicht gezeigt), auf.

In Figur 2 ist eine Schnittdarstellung eines erfindungsgemäßen Steckverbindermoduls 1, 1' mit einem Stiftkontakt 4' und ein korrespondierendes Steckverbindermodul 1' mit einem Buchsenkontakt 4 gezeigt. Das jeweilige Kontaktelement 4, 4' weist einen Kontaktbereich 4a, 4a' auf. Über den Kontaktbereich 4a, 4a' wird ein elektrischer Kontakt zu einem Korrespondierenden Gegenkontaktelement, also zwischen dem Stiftkontakt 4' und dem Buchsenkontakt 4, dargestellt.

Die Halteplatte 3, 3' weist innenliegende Fixierarme 9 zur Fixierung des Kontaktelements 4, 4' auf. Je nach Größe des
Kabelanschlussbereichs 4b, 4b' des Kontaktelements 4, 4' wird eine Halteplatte 3, 3' mit einer entsprechend großen zylinderförmigen Öffnung 10 gewählt.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Steckverbindermodul
- 2: Basiskörper
- 3: Halteplatte

- 4: Kontaktelement
- 4a: Kontaktbereich
- 4b: Kabelanschlussbereich

- 5: Fixiernase
- 6: Doppelpfeil
- 7: Rastlasche
- 8: Raststeg
- 9: Fixierarm
- 10: Zylinderförmige Öffnung
- 11: Zylinderförmige Öffnung

## Patentansprüche

1. Steckverbindermodul (1, 1 ') für einen modularen Industriesteckverbinder, wobei das Steckverbindermodul (1, 1') einen Basiskörper (2, 2'), eine Halteplatte (3, 3') und zumindest ein Kontaktelement (4, 4') aufweist,
- wobei das zumindest eine Kontaktelement (4, 4') einen Kontaktbereich (4a, 4a') und einen Kabelanschlussbereich (4b, 4b') aufweist und von der Halteplatte (3, 3') im Steckverbindermodul (1, 1') gehalten ist,
- wobei der Basiskörper (2, 2') zumindest eine Öffnung (11) zur Aufnahme des Kontaktbereichs (4a, 4a') des zumindest einen Kontaktelements (4, 4') aufweist und
- wobei die Halteplatte (3, 3') zumindest eine Öffnung (10) zur Aufnahme des Kabelanschlussbereichs (4b 4b') des zumindest einen Kontaktelements (4, 4') aufweist.
**dadurch gekennzeichnet, dass**
der Basiskörper (2, 2') und die Halteplatte (3, 3') miteinander reversibel verrastet sind und
dass die Halteplatte (3, 3') Fixiernasen (5) zur Fixierung des Steckverbindermoduls (1, 1') in einem Halterahmen für einen modularen Industriesteckverbinder aufweist.

2. Steckverbindermodul nach Anspruch 1
**dadurch gekennzeichnet, dass**
die Öffnung (11) des Basiskörpers (2, 2') und/oder die Öffnung (10) der Halteplatte (3, 3') zylinderförmig ist/sind.

3. Steckverbindermodul nach einem der vorstehenden Ansprüche **dadurch gekennzeichnet, dass**
der Kabelanschlussbereich (4b, 4b') des zumindest einen Kontaktelements (4, 4') als Crimpanschluss ausgebildet ist.

4. Steckverbindermodul nach Anspruch 1
**dadurch gekennzeichnet, dass**
die Halteplatte (3, 3') Rastlaschen (7) und der Basiskörper (2, 2') zur reversiblen Fixierung korrespondierende Raststege (8) aufweist.

5. Steckverbindermodul nach einem der vorstehenden Ansprüche **dadurch gekennzeichnet, dass**
die Halteplatte (3, 3') und der Basiskörper (2, 2') aus Kunststoff bestehen.

6. Steckverbindermodul nach einem der vorstehenden Ansprüche **dadurch gekennzeichnet, dass**
die zumindest eine Öffnung (10) der Halteplatte (3, 3') einen Durchmesser von 18 mm oder 22 mm aufweist.

7. Steckverbindermodul nach vorstehendem Anspruch
**dadurch gekennzeichnet, dass**
die zumindest eine Öffnung (10) der Halteplatte (3, 3') zur Aufnahme eines Kabelanschlussbereichs (4b, 4b') mit einem Querschnitt von 25 mm² bis zu 70 mm² oder eines Kabelanschlussbereichs (4b, 4b') mit einem Querschnitt von 95 mm² bis zu 120 mm² ausgeführt ist.

8. Steckverbindermodul nach einem der vorstehenden Ansprüche **dadurch gekennzeichnet, dass**
die Halteplatte (3, 3') innenliegende Fixierarme (9) zur Fixierung des zumindest einen Kontaktelements (4, 4') aufweist.

## Claims

1. Plug connector module (1, 1') for a modular industrial plug connector, wherein the plug connector module (1, 1') has a base body (2, 2'), a holding plate (3, 3') and at least one contact element (4, 4'),
- wherein the at least one contact element (4, 4') has a contact region (4a, 4a') and a cable connection region (4b, 4b') and is held in the plug connector module (1, 1') by the holding plate (3, 3'),
- wherein the base body (2, 2') has at least one opening (11) for receiving the contact region (4a, 4a') of the at least one contact element (4, 4') and
- wherein the holding plate (3, 3') has at least one opening (10) for receiving the cable connection region (4b, 4b') of the at least one contact element (4, 4'),
**characterized in that**
the base body (2, 2') and the holding plate (3, 3') are reversibly latched to one another and
**in that** the holding plate (3, 3') has securing lugs (5) for securing the plug connector module (1, 1') in a holding frame for a modular industrial plug connector.

2. Plug connector module according to Claim 1, **characterized in that**
the opening (11) of the base body (2, 2') and/or the opening (10) of the holding plate (3, 3') is/are cylindrical.

3. Plug connector module according to one of the preceding claims,
**characterized in that**
the cable connection region (4b, 4b') of the at least one contact element (4, 4') is formed as a crimp connection.

4. Plug connector module according to Claim 1, **characterized in that**
the holding plate (3, 3') has latching clips (7) and the base body (2, 2') has corresponding latching webs (8) for reversible securing.

5. Plug connector module according to one of the preceding claims,
**characterized in that**
the holding plate (3, 3') and the base body (2, 2') consist of plastic material.

6. Plug connector module according to one of the preceding claims,
**characterized in that**
the at least one opening (10) of the holding plate (3, 3') has a diameter of 18 mm or 22 mm.

7. Plug connector module according to the preceding claim,
**characterized in that**
the at least one opening (10) of the holding plate (3, 3') is designed to receive a cable connection region (4b, 4b') with a cross-section of 25 mm² up to 70 mm² or a cable connection region (4b, 4b') with a cross-section of 95 mm² up to 120 mm².

8. Plug connector module according to one of the preceding claims,
**characterized in that**
the holding plate (3, 3') has internal securing arms (9) for securing the at least one contact element (4, 4').

## Revendications

1. Module de connecteur (1, 1') pour un connecteur industriel modulaire, le module de connecteur (1, 1') présentant un corps de base (2, 2'), une plaque de maintien (3, 3') et au moins un élément de contact (4, 4'),
- l'au moins un élément de contact (4, 4') présentant une zone de contact (4a, 4a') et une zone (4b, 4b') de connexion de câble et étant maintenu par la plaque de maintien (3, 3') dans le module de connexion (1, 1'),
- le corps de base (2, 2') présentant au moins une ouverture (11) pour recevoir la zone de contact (4a, 4a') dudit au moins un élément de contact (4, 4'), et
- la plaque de maintien (3, 3') présentant au moins une ouverture (10) pour recevoir la zone (4b, 4b') de connexion de câble dudit au moins un élément de contact (4, 4'),
**caractérisé en ce que**
le corps de base (2, 2') et la plaque de maintien (3, 3') sont encliquetés l'un avec l'autre de manière réversible, et
**en ce que** la plaque de maintien (3, 3') présente des ergots de fixation (5) pour la fixation du module de connecteur (1, 1') dans un cadre de maintien pour un connecteur industriel modulaire.

2. Module de connecteur selon la revendication 1, **caractérisé en ce que**
l'ouverture (11) du corps de base (2, 2') et/ou l'ouverture (10) de la plaque de maintien (3, 3') est/sont de forme cylindrique.

3. Module de connexion selon l'une des revendications précédentes,
**caractérisé en ce que**
la zone (4b, 4b') de connexion de câble dudit au moins un élément de contact (4, 4') est conçue sous la forme d'une connexion sertie.

4. Module de connecteur selon la revendication 1, **caractérisé en ce que**
la plaque de retenue (3, 3') présente des pattes d'encliquetage (7) et le corps de base (2, 2') présente des barrettes d'encliquetage (8) correspondantes pour la fixation réversible.

5. Module de connecteur selon l'une des revendications précédentes,
**caractérisé en ce que**
la plaque de retenue (3, 3') et le corps de base (2, 2') sont en matière plastique.

6. Module de connecteur selon l'une des revendications précédentes,
**caractérisé en ce que**
l'au moins une ouverture (10) de la plaque de maintien (3, 3') présente un diamètre de 18 mm ou de 22 mm.

7. Module de connecteur selon la revendication précédente,
**caractérisé en ce que**
l'au moins une ouverture (10) de la plaque de maintien (3, 3') est réalisée pour recevoir une zone (4b, 4b') de connexion de câble ayant une section transversale allant de 25 mm² à 70 mm² ou une zone (4b, 4b') de connexion de câble ayant une section transversale allant de 95 mm² à 120 mm².

8. Module de connexion selon l'une des revendications précédentes,
**caractérisé en ce que**
la plaque de maintien (3, 3') présente des bras de fixation (9) intérieurs pour fixer ledit au moins un élément de contact (4, 4').
